# EUROPÄISCHE PATENTSCHRIFT

(11) **EP 0 246 357 B1**
(45) Veröffentlichungstag und Bekanntmachung des Hinweises auf die Patenterteilung: **28.09.1988**
(21) Anmeldenummer: 86116751.8
(22) Anmeldetag: 02.12.1986
(51) Int. Cl.: F02D 41/20

(54) **Verfahren zur Ansteuerung eines Einspritzventils**
System for controlling an electrical injector valve
Procédé de contrôle d'un injecteur électromagnétique

(30) Priorität: 15.05.1986 DE 3616356
(43) Veröffentlichungstag der Anmeldung: 25.11.1987
(73) Patentinhaber: VDO Adolf Schindling AG, D-60487 Frankfurt (DE)
(72) Erfinder: Sausner, Andreas, D-6000 Frankfurt am Main (DE); Höhne, Heinz, D-6200 Wiesbaden (DE)
(74) Vertreter: Klein, Thomas, Dipl.-Ing. (FH)

(56) Entgegenhaltungen:
- EP-A- 0 185 183
- FR-A- 2 331 687
- GB-A- 2 032 720
- US-A- 4 173 030
- PATENT ABSTRACTS OF JAPAN, Band 7, Nr. 31 (M-192)[1176], 8. Februar 1983; & JP-A-57 186 030 (NIHON DENSHI KIKI K.K.) 16-11-1982

## Beschreibung

Die Erfindung geht aus von einem Verfahren zur Ansteuerung eines Einspritzventils für eine Brennkraftmaschine gemäß Oberbegriff des Anspruchs 1 (siehe z. B. GB-A-2 032 720, Fig. 2b, c oder US-A-4173 030, Fig. 3). Die Magnetspule des Einspritzventils wird mit Hilfe eines Halbleiterschalters derart pulsierend an eine Betriebsspannung angelegt, daß während eines ersten Zeitabschnitts ein zum Öffnen des Einspritzventils ausreichender Strom fließt und daß sich daran gegebenenfalls ein von der vorgesehenen Einspritzdauer abhängiger zweiter Zeitabschnitt mit einem zum Offenhalten des Ventils ausreichenden Strom anschließt.

Einspritzventile für Brennkraftmaschinen mit niedrigem Innenwiderstand werden mit einer sogenannten Stromregelung angesteuert. Um das Ventil zu öffnen, wird zunächst nach dem Einschalten solange abgewartet bis der Strom durch die Magnetspule des Ventils einen vorgegebenen Wert erreicht hat. Daraufhin wird der Strom abgeschaltet und in Abhängigkeit von der vorgesehenen Einspritzdauer eine pulsierende Spannung angelegt.

Die Anstiegsgeschwindigkeit des Stroms während des ersten Abschnitts ist jedoch von der Höhe der Betriebsspannung, also insbesondere vom Ladezustand und von der weiteren Belastung der Fahrzeugbatterie, abhängig. So kann es bei niedriger Betriebsspannung recht lange dauern, bis der vorgegebene Spitzenwert erreicht ist. Diese Abhängigkeit tritt bei elektronisch geregelten Kraftstoffeinspritzsystemen störend in Erscheinung. So kann beispielsweise bei niedrigen Betriebsspannungen der erste Zeitabschnitt derart lang sein, daß die Einspritzung geringer Kraftstoffmengen nicht genau gesteuert werden kann.

Das erfindungsgemäße Verfahren ist dadurch gekennzeichnet, daß der Spitzenwert eine vorgegebene Funktion von der Betriebsspannung ist.

Es hat sich nämlich herausgestellt, daß bei einem langsamen Stromanstieg, wie er bei niedrigen Betriebsspannungen vorliegt, das Einspritzventil bereits bei einem geringeren Strom öffnet, als bei einem schnellen Stromanstieg. Bei bekannten Schaltungen, bei denen die Spannung bei einem vorgegebenen Spitzenstrom abgeschaltet wird, ist die Einschaltdauer bei niedrigen Betriebsspannungen größer als es für die Öffnung des Ventils erforderlich ist.

Die vorgegebene Funktion kann im einzelnen von der Art des Einspritzventils abhängen. Grundsätzlich wird die Funktion jedoch derart sein, daß der Spitzenstrom für eine höhere Betriebsspannung höher als für eine niedrigere Betriebsspannung ist.

Eine vorteilhafte Schaltungsanordnung zur Durchführung des erfindungsgemäßen Verfahrens besteht darin, daß die Magnetspule des Einspritzventils mit einer Endstufe und einem Strommeßwiderstand verbunden ist, daß der Strommeßwiderstand mit dem Eingang eines ersten Analog/Digital-Wandlers und die Betriebsspannungsquelle mit der Endstufe und dem Eingang eines zweiten Analog/Digital-Wandlers verbunden sind, daß die Ausgänge der Analog/Digital-Wandler an Eingänge eines Prozessors angeschlossen sind, dessen Ausgang mit einem Steuereingang der Endstufe verbunden ist, und daß ferner dem Prozessor ein Speicher für die vorgegebene Funktion zugeordnet ist.

Die Erfindung läßt zahlreiche Ausführungsformen zu. Eine davon ist schematisch in der Zeichnung an Hand mehrerer Figuren dargestellt und nachfolgend beschrieben. Es zeigt :
Fig. 1 den Verlauf der Spannung und des Stroms an einer Magnetspule eines Einspritzventils und
Fig. 2 ein Blockschaltbild einer Schaltungsanordnung zur Durchführung des erfindungsgemäßen Verfahrens.

Fig. 1a stellt den Verlauf der Spannung an einer Magnetspule während eines Einspritzvorganges dar, während Fig. 1b den Verlauf des Stromes durch die Magnetspule während der gleichen Zeit zeigt. Zum Zeitpunkt t0 wird eine Spannung Ub an die Magnetspule gelegt, was einen Anstieg des Stromes I durch die Spule zur Folge hat. Zum Zeitpunkt t1 ist ein vorgegebener Spitzenwert Is erreicht, worauf die Spannung abgeschaltet wird. Bei den üblicherweise verwendeten Endstufen wird gleichzeitig über einen weiteren Transistor die Spule kurzgeschlossen, so daß der Strom zwischen t1 und t2 fällt. Bis zum Zeitpunkt t3 wird durch eine pulsierende Spannung ein Strom bewirkt, der zum Offenhalten des Einspritzventils genügt. Danach sinkt der Strom wieder auf 0, so daß das Ventil geschlossen wird. Die Einspritzmenge wird dadurch geregelt, daß der Zeitabschnitt zwischen t1 und t3 entsprechend verändert wird. Bei einer minimalen Einspritzmenge fällt der Strom I bereits nach dem Abschalten bei t1 auf 0.

Fig. 1c zeigt mit geändertem Zeitmaßstab den Stromanstieg nach dem Einschalten bei t0 für verschieden hohe Betriebsspannungen, und zwar für eine mittlere Betriebsspannung Um, für eine minimale Betriebsspannung Umin und für eine maximale Betriebsspannung Umax. Auf den einzelnen Kurven sind Punkte 1, 2, 3 markiert, bei denen sich das Einspritzventil öffnet. Bei dem durch die niedrigere Betriebsspannung bedingten langsamen Stromanstieg öffnet sich das Ventil bereits bei einem geringeren Strom.

Bei bekannten Schaltungsanordnungen ist nun für das Abschalten der Spannung ein konstanter Spitzenwert Is vorgesehen, der in Fig. 1c durch die gestrichelte Linie dargestellt ist. Demzufolge ändert sich der Abschaltzeitpunkt t1 bzw. t1' sehr stark in Abhängigkeit von der Betriebsspannung. Bei geringen Betriebsspannungen wird das Einspritzventil viel später abgeschaltet, als es zum Öffnen erforderlich ist.

Gemäß der Erfindung wird nun die Spannung bei unterschiedlichen Stromwerten abgeschaltet, welche von der Betriebsspannung abhängig sind. Die sich daraus ergebenden Punkte 4, 5, 6 auf den Kurven haben noch einen ausreichenden Sicherheitsabstand zu den Punkten 1, 2, 3, welche für das Öffnen des Ventils ermittelt wurden. Bei minimaler Betriebsspannung ist der Abschaltzeitpunkt von t1' auf t1" vorverlegt.

Bei der in Fig. 2 dargestellten Schaltungsanordnung ist die Magnetspule 11 eines Einspritzventils in den Ausgangskreis einer Endstufe 12 in Reihe mit einem Strommeßwiderstand 22 geschaltet. Die Betriebsspannung Ub wird bei 13 zugeführt. während das von der Magnetspule 11 abgewandte Ende des Strommeßwiderstandes 22 mit Massepotential verbunden ist. Endstufen für Einspritzventile sind an sich bekannt und brauchen im Zusammenhang mit der vorliegenden Erfindung nicht näher erläutert zu werden. Mit Hilfe eines Transistors kann der Ausgang 21 der Endstufe 12 wahlweise mit der bei 13 zugeführten Betriebsspannung Ub oder mit Massepotential verbunden werden. Mit einem bei 14 zugeführten Impuls kann die Magnetspule mit der Betriebsspannung beaufschlagt werden, während ein bei 15 zugeführter Impuls eine Trennung der Magnetspule 11 von der Betriebsspannung Ub und eine Verbindung mit Masse bewirkt.

Zur Ermittlung des Zeitpunktes t1 (Fig. 1) wird sowohl die Betriebsspannung Ub über einen ersten Analog/Digital-Wandler 16 als auch der Spannungsabfall am Strommeßwiderstand 22 über einen zweiten Analog/-Digital-Wandler 17 einem Prozessor 18 zugeführt.

Dem Prozessor 18 ist ein nichtflüchtiger Speicher 19 zugeordnet, in welchem die Funktion abgelegt ist, nach welcher der Spitzenstrom Is in Abhängigkeit von der Betriebsspannung Ub gesteuert werden soll. Vom Prozessor wird nunmehr für den vom Analog/Digital-Wandler 16 zugeführten Wert der Betriebsspannung Ub ein entsprechender Wert Is aus dem Speicher 19 ausgelesen und mit dem jeweils vom Analog/Digital-Wandler 17 abgebenen Stromwert verglichen. Ist der Wert Is erreicht, so gibt der Prozessor 18 einen Impuls zum Eingang 15 der Endstufe, worauf diese die Magnetspule 11 von der Betriebsspannung Ub trennt und gegen Masse schaltet, worauf der Strom wie im Zusammenhang mit Fig. 1 erläutert, fällt.

## Patentansprüche

1. Verfahren zur Ansteuerung eines Einspritzventils für eine Brennkraftmaschine, wobei die Magnetspule des Einspritzventils mit Hilfe eines Halbleiterschalters derart pulsierend an eine Betriebsspannung angelegt wird, daß während eines ersten Zeitabschnitts ein zum Öffnen des Einspritzventils ausreichender Strom fließt und daß sich daran gegebenenfalls ein von der vorgesehenen Einspritzdauer abhängiger zweiter Zeitabschnitt mit einem zum Offenhalten des Ventils ausreichenden Strom anschließt, wobei der erste Zeitabschnitt durch Abschalten dann beendet wird, wenn der Strom einen Spitzenwert erreicht hat, dadurch gekennzeichnet, daß der Spitzenwert eine vorgegebene Funktion von der Betriebsspannung ist.

2. Verfahren nach Anspruch 1, dadurch gekennzeichnet, daß der Spitzenwert für eine höhere Betriebsspannung höher als für eine niedrigere Betriebsspannung ist.

3. Schaltungsanordnung zur Durchführung des Verfahrens nach Anspruch 1, dadurch gekennzeichnet, daß die Magnetspule (11) des Einspritzventils mit einer Endstufe (12) und einem Strommeßwiderstand (22) verbunden ist, daß der Strommeßwiderstand (22) mit dem Eingang eines ersten Analog/Digital-Wandlers (17) und die Betriebsspannungsqueiie mit der Endstufe (12) und dem Eingang eines zweiten Analog/Digital-Wandlers (16) verbunden sind, daß die Ausgänge der Analog/Digital-Wandler (16,17) an Eingänge eines Prozessors (18) angeschlossen sind, dessen Ausgang mit einem Steuereingang (15) der Endstufe (12) verbunden ist, und daß ferner dem Prozessor (18) ein Speicher (19) zugeordnet ist für die vorgegebene Funktion des Spitzenwerts des Stroms zum Öffnen des Einspritzventils.

## Claims

1. Method of controlling an injection valve for an internal-combustion engine, the magnet coil of the injection valve being applied to an operating voltage with the aid of a semi-conductor- switch in a pulsed manner such that during a first period a current sufficient to open the injection valve flows, and that if necessary there follows a second period, which is dependent on the planned injection period and has a current sufficient to keep open the valve, the first period being terminated by disconnection when the current has reached a peak value, characterized in that the peak value is a predetermined function of the operating voltage.

2. Method according to Claim 1, characterized in that the peak value is higher for a higher operating voltage than for a lower operating voltage.

3. Circuit arrangement for carrying out the method according to Claim 1, characterized in that the magnet coil (11) of the injection valve is connected to a final stage (12) and to a current sensing resistor (22), in that the current sensing resistor (22) is connected to the input of a first analog-digital converter (17) and the operating voltage- source is connected to the end stage (12) and to the input of a second analog-digital converter (16), in that the outputs of the analog- digital converters (16, 17) are connected to inputs of a processor (18), the output of which is connected to a control input (15) of the end stage (12), and in that furthermore the processor (18) is allocated a memory (19) for the predetermined function of the peak value of the current to open the injection valve.

## Revendications

1. Procédé de commande d'un injecteur électromagnétique pour moteur à combustion interne, dans lequel la bobine de l'électro-aimant de cet injecteur est alimentée par impulsions, à l'aide d'un commutateur à semi-conducteur, par une tension de service de façon qu'il passe pendant un premier intervalle de temps un courant d'intensité suffisante pour ouvrir l'injecteur, puis qu'y succède le cas échéant un second intervalle de temps dépendant de la durée d'injection prévue au cours duquel passe un courant d'intensité suffisante pour maintenir l'injecteur ouvert, le premier intervalle de temps étant terminé par coupure du courant lorsque l'intensité a atteint une vapeur de pointe, procédé caractérisé en ce que cette valeur de pointe est une fonction prédéterminée de la tension de service.

2. Procédé selon la revendication 1, caractérisé en ce que la valeur de pointe est plus élevée lorsque la tension de service est élevée que lorsque cette tension est plus faible.

3. Circuit pour la mise en oeuvre du procédé selon la revendication 1, caractérisé en ce que la bobine (11) de l'électro-aimant de l'injecteur est reliée à un étage final (12) et à une résistance (22) de mesure de l'intensité ; en ce que cette résistance (22) est connectée à l'entrée d'un premier convertisseur (17) analogique/numérique et la source de tension de service est reliée à l'étage final (12) et à l'entrée d'un second convertisseur (16) analogique/numérique ; en ce que les sorties de ces convertisseurs (16, 17) sont connectées à des entrées d'un processeur (18) dont la sortie est connectée à une entrée (15) de commande de l'étage final (12) et en ce qu'en outre il est associé à ce processeur (18) une mémoire (19) contenant la fonction prédéterminée de la valeur de pointe de l'intensité, destinée à ouvrir l'injecteur.
